# EUROPÄISCHE PATENTSCHRIFT

(11) **EP 0 085 271 B1**
(45) Veröffentlichungstag und Bekanntmachung des Hinweises auf die Patenterteilung: **31.10.1984**
(21) Anmeldenummer: 82710002.5
(22) Anmeldetag: 29.01.1982
(51) Int. Cl.: B06B 1/16

(54) **Unwuchterreger mit drehzahlabhängig verstellbaren beweglichen Schwungstücken**
Vibrator with movable centrifugal parts adjustable in dependence upon the rotation speed
Excitateur à balourd dèséquilibré avec volants mobiles, réglable en fonction de la vitesse de rotation

(43) Veröffentlichungstag der Anmeldung: 10.08.1983
(73) Patentinhaber: Losenhausen Maschinenbau AG& Co Kommanditgesellschaft, D-4000 Düsseldorf1 (DE)
(72) Erfinder: Baier, Heinz, D-4156 Willich 2 (DE); Kürten, Hans Werner, D-4030 Ratingen (DE); Waschulewski, Hans-Georg, D-4020 Mettmann (DE)

## Beschreibung

Die Erfindung betrifft einen Unwuchterreger mit einer umlaufenden Welle und einem damit starr verbundenen Schwungstück, mit mindestens einem gegenüber der Welle frei drehbaren, allgemein sektorförmigen, beweglichen Schwungstück und mit einem mit dem beweglichen Schwungstück beim Umlauf der Welle zusammenwirkenden Mitnehmer, der das bewegliche Schwungstück in der Weise mitnimmt, daß in der einen Drehrichtung der Welle die Unwucht größer und in der anderen Drehrichtung der Welle die Unwucht kleiner ist.

Unwuchterreger dieser Art werden beispielsweise in Straßenbaumaschinen zur Erzeugung von Vibrationen eingesetzt. Bei einem bekannten Unwuchtrüttler (DE-B 1 285777) ist eine Welle mit einem damit starr verbundenen Schwungstück in einem Gehäuse gelagert. Zu beiden Seiten des Schwungstücks sind bewegliche Schwungstücke, die allgemein halbkreissektorförmig ausgebildet sind, frei drehbar auf der Welle gelagert.

Das starr verbundene Schwungstück trägt in einem Schwingmetall-Lager einen Mitnehmer, der achsparallel zu der Welle verläuft und beim Umlauf der Welle in halbzylindrischen Ausnehmungen an den beweglichen Schwungstücken zur Anlage kommt und diese mitnimmt. Je nach Drehrichtung der Welle ist dabei die Erregerkraft größer oder kleiner, je nachdem, wie sich die Zentrifugalkraft des starr mit der Welle verbundenen Schwungstücks geometrisch zu der Zentrifugalkraft der beweglichen Schwungstücke addiert.

Durch die BE-A 529 896 ist ein Unwuchtrüttler mit zwei Fliehgewichten bekannt, die relativ zueinander zwischen einer ersten und einer zweiten Anschlagstellung verdrehbar sind. Ein Fliehgewicht wird von einem Antriebsmotor angetrieben. Das andere Fliehgewicht ist gleichachsig zu dem angetriebenen Fliehgewicht frei drehbar auf einer stillstehenden Achse gelagert. Es kommt in der ersten Anschlagstellung an einem ersten und in einer zweiten Anschlagstellung an einem zweiten Anschlag des ersten Fliehgewichts zur Anlage. In der ersten Anschlagstellung sind die beiden Fliehgewichte im wesentlichen 180° winkelversetzt, so daß praktisch keine resultierende Fliehkraft auftritt. In der zweiten Anschlagstellung sind die Fliehgewichte im wesentlichen gleichgerichtet, so daß sich eine maximale Erregerkraft ergibt. Ein fliehkraftgesteuerter Klinkenmechanismus verriegelt die beiden Fliehgewichte miteinander einmal in der ersten Anschlagstellung und zum anderen in der zweiten Anschlagstellung. Die Verriegelung in der ersten Anschlagstellung wird beim Anlaufen erst gelöst, wenn die Drehzahl einen bestimmten Mindestwert überschritten hat. In der zweiten Anschlagstellung wird die Verriegelung gelöst, wenn die Drehzahl beim Abschalten des Unwuchtrüttlers einen bestimmten Wert unter-. schreitet. Ein Wiederverriegeln in der ersten Anschlagstellung wird dann dadurch erreicht, daß das direkt angetriebene Fliehgewicht ein geringeres Trägheitsmoment besitzt und daher nach Abschalten des Antriebs schneller an Drehzahl verliert als das frei umlaufende Fliehgewicht. Dadurch gelangen die Fliehgewichte wieder in die erste Anschlagstellung relativ zueinander, in welcher der Klinkenmechanismus wieder einrastet.

Durch die FR-A 1 601 522 ist ein Unwuchtrüttler mit einem drehzahlabhängig verstellbaren Fliehgewicht bekannt. Bei dieser Konstruktion erfolgt eine Verstellung des Fliehgewichts durch die Fliehkraft in radialer Richtung gegen die Wirkung einer Feder. Es soll auf diese Weise - wie bei der vorerwähnten BE-A 529 896 - das Anlaufen des Unwuchtrüttlers erleichtert werden. Eine solche Konstruktion ist kompliziert. Die Unwucht ist von der Drehzahl abhängig, d. h. eine Erhöhung der Unwucht erfordert stets auch eine Erhöhung der Drehzahl. Das ist unerwünscht, da die Fliehkraft sowieso quadratisch von der Drehzahl abhängt. Die bekannte Anordnung gestattet daher zwar ein leichterers Anlaufen des Unwuchtrüttlers, aber nicht das Arbeiten mit unterschiedlichen Unwuchten bei ein und derselben Drehzahl oder mit kleiner Unwucht bei großen Drehzahlen und großer Unwucht bei kleinen Drehzahlen.

Die US-A 2860783 zeigt einen Schwingungserzeuger mit zwei Fliehgewichten, die nebeneinander drehbar auf einem Wellenstück gelagert sind. Mit dem Wellenstück ist ein Gehäuse verkeilt, welches die Fliehgewichte umgibt. Das Gehäuse weist für jedes Fliehgewicht ein Paar von Anschlägen auf, zwischen denen Fliehgewichte jeweils gegenüber dem Gehäuse beweglich sind. Wenn die Fliehgewichte an je einem Anschlag der Paare anliegen, sind sie im wesentlichen 180° winkelversetzt, so daß sich ihre Fliehkräfte aufheben. Liegen sie an dem jeweils anderen Anschlag der Paare an, so ergibt sich die maximale Unwucht. Das Wellenstück ist exzentrisch, so daß das Gehäuse mit den Fliehgewichten eine kreisende Bewegung ausführt. Dadurch suchen die Fliehgewichte in die Stellung maximaler Unwucht zu gehen. Ein Ratschenmechanismus mit einer fliehkraftgesteuerten Klinke hält sie bis zu einer bestimmten Drehzahl an den ersteren Anschlägen in der 180° winkelversetzten Stellung. Der Ratschenmechanismus bewirkt beim Stillsetzen des Unwuchtrüttlers eine Rückkehr in diese Stellung.

Die FR-A 2 382 950 zeigt einen Unwuchtrüttler mit einem mit einer angetriebenen Unwuchtwelle fest verbundenen ersten Fliehgewicht und einem drehbar auf der Unwuchtwelle gelagerten zweiten Fliehgewicht. Das zweite Fliehgewicht kann von dem ersten Fliehgewicht über einen Anschlag in einer Winkellage mitgenommen werden, die um 180° gegen das erste Fliehgewicht versetzt ist. Durch eine koaxiale in der Unwuchtwelle verlaufende Schaltwelle kann das zweite Fliehgewicht über einen radialen Arm und einen Anschlag wahlweise in einer oder der anderen Winkelstellung mit dem ersten Fliehgewicht gekuppelt werden.

Es hat sich bei Unwuchtrüttlern der eingangs definierten Art in der Praxis gezeigt, daß bei Veränderungen der Umlaufgeschwindigkeit der Welle durch die Trägheit der beweglichen Schwungstücke unerwünschte Änderungen der Zentrifugalkraft hervorgerufen werden können. Wenn beispielsweise eine Vibrationswalze auf relativ weichem Untergrund wie einer Schwarzdecke eingesetzt ist, wird nur mit verminderter resultierender Zentrifugalkraft gearbeitet, d. h. mit den beweglichen Schwungstücken in Gegen-Phase-Stellung zu dem starr verbundenen Schwungstück. Beim Abstellen oder Reversieren der Vibrationswalze läuft der Unwuchterreger aus, und die beweglichen Schwungstücke lösen sich durch ihre Trägheit von dem Mitnehmer. Dadurch kann sich die resultierende Zentrifugalkraft des Unwuchterregers und damit auch die Verdichtungswirkung der Vibrationswalze in unerwünschtem Maße vergrößern, wodurch Beschädigungen der bearbeiteten Fläche hervorgerufen werden können.

Die Aufgabe der Erfindung besteht dementsprechend darin, einen Unwuchterreger der vorgenannten Art zu schaffen, bei dem durch die Trägheit der beweglichen Schwungstücke keine schädlichen Änderungen der resultierenden Zentrifugalkraft hervorgerufen werden.

Erfindungsgemäß wird diese Aufgabe dadurch gelöst, daß ein drehzahlabhängig in eine Sperrstellung und in eine Freigabestellung verstellbares Sperrglied vorgesehen ist und in der Sperrstellung des Sperrglieds das bewegliche Schwungstück in Anlage an dem Mitnehmer gehalten ist und daß das Sperrglied in Sperrstellung angeordnet ist, so lange die Drehzahl der Welle größer ist als eine Schaltdrehzahl, bei der die größere Unwucht die gleiche Erregkraft erzeugt wie die kleinere Unwucht bei deren Betriebsdrehzahl.

Eine trägheitsbedingte Verstellung des beweglichen Schwungstücks am Umfang der Welle beim Reversieren oder Anhalten der Straßenbaumaschinen wird bei dem erfindungsgemäßen Unwuchterreger durch das Sperrglied verhindert, das drehzahlabhängig verstellbar ist und erst bei so niedriger Drehzahl in eine Freigabestellung verstellt wird, daß die trägheitsbedingte Verstellung des beweglichen Schwungstücks keine unzuträglichen Änderungen der Erregerkraft mehr bewirkt.

Im Gegensatz zu der DE-B 1 285777 wird bei dem erfindungsgemäßen Unwuchtrüttler das bewegliche Schwungstück oder Fliehgewicht in seiner der kleineren Unwucht entsprechenden Stellung durch ein drehzahlabhängiges Sperrglied verriegelt. Die Erfindung beruht auf der durch die DE-B 1 285777 nicht vermittelten Erkenntnis, daß anderenfalls unzulässig hohe Erregerkräfte auftreten können, und der Aufgabe, solche unzulässig hohen Erregerkräfte zu vermeiden. Die Drehzahl, bei der die Freigabe erfolgt, wird in bestimmte Beziehung gesetzt zu den durch die Unwuchten bei den beiden Betriebsweisen erzeugten Erregerkräften. Im Gegensatz zu der BE-A 529 896 geht es bei der Erfindung nicht um das unwuchtfreie Anfahren (bei einer Drehrichtung) sondern um die Erzeugung unterschiedlicher Unwuchten bei Rechts- und Linkslauf. Durch die BE-A 529 896 wird wiederum das Problem einer Überschreitung der zulässigen Rüttelkraft beim Abschalten oder Umsteuern des Unwuchtrüttlers weder gestellt noch gelöst.

Zweckmäßigerweise ist besonders bei Straßenbaumaschinen, deren Unwuchterreger in verschiedenen Drehrichtungen mit unterschiedlicher Betriebsdrehzahl läuft, die Schaltdrehzahl gleich der Auflastdrehzahl für die größere Unwucht. Die Auflastdrehzahl ist diejenige Drehzahl, bei der die Erregerkraft des Unwuchterregers gerade nicht mehr ausreicht, um die Achslast der Baumaschine zu überwinden und einen Sprungbetrieb des Walzkörpers herbeizuführen. Vorteilshafterweise ist die Schaltdrehzahl kleiner als die Auflastdrehzahl, um schädliche Einwirkungen bei trägheitsbedingter Verstellung der beweglichen Schwungstücke sicher auszuschließen.

Bei dem erfindungsgemäßen Unwuchterreger kann das Sperrglied ein hysteresebehafteter, federbelasteter Sperrbolzen sein, der in einer radialen Ausnehmung der Welle durch Einwirkung von Fliehkraft radial nach außen und unter der Kraft einer Feder radial nach innen verstellbar ist. In Sperrstellung des Sperrbolzens kann die Schaltdrehzahl dann dadurch bestimmt sein, daß die auf den Sperrbolzen einwirkende Fliehkraft der auf den Sperrbolzen einwirkenden Federkraft gleich ist. Die Hysterese wird dadurch bewirkt, daß die auf den Sperrbolzen einwirkende Fliehkraft durch dessen unterschiedliche radiale Lage in der Sperrstellung größer ist als in der Freigabestellung, so daß die Verstellung des beweglichen Schwungstücks in der Anlaufphase des Unwuchterregers durch die Verstellung des Sperrbolzens sicher nicht behindert wird. Die Anlage des beweglichen Schwungstücks an dem Sperrbolzen während der Auslaufphase des Unwuchterregers wirkt sich ebenfalls günstig aus, da die so entstehende Querkraft die Freigabe des Sperrbolzens unter Einwirkung der Feder erst bei relativ niedriger Drehzahl ermöglicht.

Vorteilhafte Ausgestaltungen der Erfindung sind durch Unteransprüche gekennzeichnet.

Ein Ausführungsbeispiel der Erfindung ist in den Abbildungen dargestellt und wird nachfolgend anhand der Bezugszeichen im einzelnen erläutert und beschrieben. Es zeigt
Fig. 1 eine Ansicht des Unwuchterregers nach der Erfindung;
Fig. 2 einen Querschnitt durch ein bewegliches Schwungstück bei dem Unwuchterreger nach Fig. 1.

Fig. 1 zeigt ein Lagergehäuse 1, in dem eine Welle 2 mit einem damit starr verbundenen Schwungstück 3 in Lagern 4 gelagert ist. Ein Ende der Welle 2 ist aus dem Lagergehäuse 1 herausgeführt und mit einem (nicht gezeigten) Antriebsmotor verbunden. Zu beiden Seiten des starr verbundenen Schwungstücks 3 befinden sich bewegliche Schwungstücke 5, die auf der Welle 2 frei drehbar sind. Jedes bewegliche Schwungstück 5 (vgl. Fig. 2) hat eine Innenbohrung, die an den Außendurchmesser der Welle 2 angepaßt ist und in bezug auf das Schwungstück exzentrisch verläuft. Das bewegliche Schwungstück 5 bildet zu einem Teil eine massive, im Schnitt annähernd halbkreisförmige Schwungmasse 6 und zum anderen Teil parallel verlaufende, ebenfalls im Schnitt annähernd halbkreisförmige Führungsringe 7 zwischen den Stirnseiten der Schwungmasse 6. Eine axiale Verschiebung des beweglichen Schwungstücks 5 auf der Welle 2 wird durch einen Mitnehmer 8 in Gestalt eines Mitnehmerbolzens verhindert, der zwischen den Führungsringen 7 hindurch vorsteht und in eine radiale Gewindebohrung 9 am Umfang der Welle 2 eingeschraubt ist. Die Radialbohrung 9 ist um 90° gegen die Mittelebene des starr verbundenen Schwungstücks 3 versetzt. Im Bereich der Führungsringe 7 ist der Mitnehmerbolzen zur Stoßdämpfung mit einem Pufferring 10 aus einem elastischen Material versehen.

An der dem Mitnehmerbolzen diametral gegenüberliegenden Seite ist die Welle 2 mit einer abgestuften radialen Ausnehmung in Form einer Blindbohrung 11 versehen. Die Blindbohrung 11 nimmt ein Sperrglied 12 auf, das als Sperrbolzen mit einem Kopf 13 ausgebildet ist, der in der Blindbohrung 11 beweglich ist. Die Blindbohrung 11 erweitert sich am Umfang der Welle 2 zu einer Erweiterung 14, in die ein Führungsglied 15 eingesetzt und mit einem Sicherungsring 16 gesichert ist. Das Sperrglied 12 ist in dem Führungsglied 15 geführt. Zwischen dem Führungsglied 15 und dem Kopf 13 befindet sich eine Feder 17, die das Sperrglied 12 in die dargestellte zurückgezogene Stellung vorspannt.

Im Ruhezustand des Unwuchterregers können dessen Teile die in Fig. 2 gezeigte Lage einnehmen. Das Sperrglied 12 ist in die Blindbohrung 11 zurückgezogen, und die beweglichen Schwungstücke 5 befinden sich in der unteren Extremlage, in der sie mit einer Stirnseite den Mitnehmerbolzen 8 anliegen. Beim Anlaufen des Unwuchterregers in einer Drehrichtung entgegen dem Uhrzeigersinn nehmen die Mitnehmer 8 die beweglichen Schwungstücke 5 mit, ohne daß sich deren Einstellung gegenüber der Welle 2 bzw. deren Phasenlage gegenüber dem starr verbundenen Schwungstück 3 ändert. Mit zunehmender Umlaufgeschwindigkeit der Welle 2 vergrößert sich die auf die Sperrglieder 12 einwirkende Zentrifugalkraft, die schließlich die Kraft der jeweiligen Feder 17 überwindet, so daß die Sperrglieder 12 aus den Blindbohrungen 11 in den Raum zwischen den Führungsringen 7 heraustreten. Solange sich die Sperrglieder 12 in dieser Stellung befinden, wird eine wesentliche Verstellung der beweglichen Schwungstücke 5 gegenüber der Welle 2 verhindert. Das gleiche gilt für den Fall, daß die Welle 2 bei gleicher Ausgangsstellung in umgekehrter Drehrichtung, d. h. im Uhrzeigersinn angetrieben wird. In diesem Fall bleiben die beweglichen Schwungstükke 5 zunächst gegenüber der Welle 2 zurück, bis die Mitnehmer 8 an der gegenüberliegenden Stirnseite der beweglichen Schwungstücke 5 zur Anlage kommen und diese beim weiteren Umlauf der Welle 2 mitgenommen werden.

Bei einer Verringerung der Drehzahl der Welle 2 im laufenden Betrieb des Unwuchterregers würden die Mitnehmer 8 infolge der Trägheit der beweglichen Schwungstücke 5 hinter diesen zurückbleiben, was jedoch durch Anlage an die Sperrglieder 12 verhindert wird. Erst nach Abnahme der Umlaufgeschwindigkeit auf eine Drehzahl, bei der die Kraft der Feder 17 die auf das Sperrglied 12 einwirkende Zentrifugalkraft und die durch die Anlage des jeweiligen beweglichen Schwungstücks 5 an dem Sperrglied 12 erzeugten Querkraft überwindet, wird das Sperrglied 12 zurückgezogen, und das bewegliche Schwungstück 5 kann sich relativ zur Welle 2 verstellen, wobei sich auch die Phasenlage der beweglichen Schwungstücke 5 gegenüber dem starr verbundenen Schwungstück 3 ändert. Die Federn 17 sind so bemessen, daß der Rückzug der Sperrglieder 12 erst bei einer Schaltdrehzahl erfolgt, die bei 80% der Auflastdrehzahl liegt. Damit ist sichergestellt, daß die trägheitsbedingte Verstellung der beweglichen Schwungstücke unabhängig von der jeweiligen Betriebsdrehzahl erst dann erfolgt, wenn diese Verstellung die von der Straßenbaumaschine ausgeübte Wirkung nicht mehr beeinflußt; eine weitere Sicherung wird dadurch erhalten, daß durch Anlage des beweglichen Schwungstücks 5 an dem Sperrglied 12 eine Querkraft entsteht, die den Rückzug des Sperrgliedes 12 hemmt. In der zurückgezogenen Freigabestellung befindet sich das Sperrglied 12 in geringerem Abstand von der Drehachse der Welle 2; zur Erzeugung einer die Kraft der Feder 17 überwindenden Fliehkraft ist daher eine Drehzahl erforderlich, die größer ist als die Drehzahl für den Rückzug aus der Sperrstellung. Die dadurch bewirkte Hysterese stellt sicher, daß der Übergang der Sperrglieder 12 in die Sperrstellung erst erfolgt, wenn die beweglichen Schwungstücke 5 ihre Betriebsstellung eingenommen haben. Diese Hysterese wird durch die vorerwähnte Querkraft noch verstärkt.

## Patentansprüche

1. Unwuchterreger mit einer umlaufenden Welle und einem damit starr verbundenen Schwungstück, mit mindestens einem gegenüber der Welle frei drehbaren, allgemein sektorförmigen, beweglichen Schwungstück und mit einem mit dem beweglichen Schwungstück beim Umlauf der Welle zusammenwirkenden Mitnehmer, der das bewegliche Schwungstück in der Weise mitnimmt, daß in der einen Drehrichtung der Welle die Unwucht größer und in der anderen Drehrichtung der Welle die Unwucht kleiner ist, dadurch gekennzeichnet, daß ein drehzahlabhängig in eine Sperrstellung und in eine Freigabestellung verstellbares Sperrglied (12) vorgesehen ist und in der Sperrstellung des Sperrglieds (12) das bewegliche Schwungstück (5) in Anlage an dem Mitnehmer (8) gehalten ist und daß das Sperrglied (12) in Sperrstellung angeordnet ist, so lange die Drehzahl der Welle (2) größer ist als eine Schaltdrehzahl, bei der die größere Unwucht die gleiche Erregerkraft erzeugt wie die kleinere Unwucht bei deren Betriebsdrehzahl.

2. Unwuchterreger nach Anspruch 1, dadurch gekennzeichnet, daß die Schaltdrehzahl gleich der Auflastdrehzahl für die größere Unwucht ist.

3. Unwuchterreger nach Anspruch 2, dadurch gekennzeichnet, daß die Schaltdrehzahl kleiner ist als die Auflastdrehzahl.

4. Unwuchterreger nach einem der Ansprüche 1 bis 3, dadurch gekennzeichnet, daß das Sperrglied (12) an der Welle (2) angeordnet ist.

5. Unwuchterreger nach Anspruch 4, dadurch gekennzeichnet, daß das Sperrglied (12) ein hysteresebehafteter, federbelasteter Sperrbolzen ist, der in einer radialen Ausnehmung der Welle (2) durch Einwirkung von Fliehkraft radial nach außen und unter der Kraft einer Feder (17) radial nach innen verstellbar ist, und daß in der Sperrstellung des Sperrbolzens die Schaltdrehzahl dadurch bestimmt ist, daß die auf den Sperrbolzen einwirkende Fliehkraft der auf den Sperrbolzen einwirkenden Federkraft gleich ist.

6. Unwuchterreger nach Anspruch 5, dadurch gekennzeichnet, daß die radiale Ausnehmung eine an den Außendurchmesser eines Kopfes (13) des Sperrbolzens angepaßte Blindbohrung (11) mit einer radial äußeren Erweiterung (14) ist, daß in die Erweiterung (14) ein Führungsglied (15) für den Sperrbolzen eingesetzt ist und daß sich die Feder (17) an dem Führungsglied (15) und an dem Kopf (13) abstützt.

7. Unwuchterreger nach einem der vorstehenden Ansprüche, dadurch gekennzeichnet, daß das Sperrglied (12) und der Mitnehmer (8) umfangsmäßig gegeneinander versetzt an der Welle (2) angeordnet und gegenüberliegenden Stirnseiten des beweglichen Schwungstücks (5) zugeordnet sind und daß das bewegliche Schwungstück (5) zwei parallele Führungsringe (7) aufweist, die zwischen seinen Stirnseiten verlaufen und den Mitnehmer (8) einschließen.

8. Unwuchterreger nach Anspruch 7, dadurch gekennzeichnet, daß der Mitnehmer (8) ein in eine Radialbohrung (9) der Welle (2) eingeschraubter Mitnehmerbolzen ist, der im Bereich der Führungsringe (7) mit einem Pufferring (10) versehen ist.

## Claims

1. Unbalance vibrator having a rotating shaft and a flyweight rigidly connected thereto, at least one movable flyweight freely rotatable relative to the shaft and generally sector-shaped, and a dog interacting with the movable flyweight when the shaft is rotating and taking the movable flyweight along in that way, that the unbalance is larger with one direction of rotation of the shaft and the unbalance is smaller with the other direction of rotation of the shaft, characterized in that a locking member (12) is provided, which is movable into a locking position and into a releasing position as a function of rotary speed, and the movable flyweight (5) is retained in engagement with the dog (8) in the locking position of the locking member (12) and in that the locking member (12) is held in its locking position as long as the rotary speed of the shaft (2) is higher than a shifting rotary speed, at which the larger unbalance generates the same exciting force as the smaller unbalance at its operational rotary speed.

2. Unbalance vibrator as set forth in claim 1, characterized in that the shifting rotary speed is equal to the loading rotary speed for the larger unbalance.

3. Unbalance vibrator as set forth in claim 2, characterized in that the shifting rotary speed is lower than the loading rotary speed.

4. Unbalance vibrator as set forth in anyone of the claims 1 to 3, characterized in that the locking member (12) is arranged at the shaft (2).

5. Unbalance vibrator as set forth in claim 4, characterized in that the locking member (12) is a spring loaded locking bolt subject to hysteresis which is movable radially outwards under the action of centrifugal force and is restrained radially inwards by the force of a spring (17), and that in the locking position of the locking bolt the shifting rotary speed is determined by the condition that the centrifugal force acting on the locking bolt is equal to the spring force acting on the locking bolt.

6. Unbalance vibrator as set forth in claim 5, characterized in that the radial recess is a blind bore adapted to the outer diameter of a head (13) of the locking bolt and having a radially outer, enlarged portion (14), that a guiding member (15) for the locking member is inserted into the enlarged portion and that the spring (17) is supported by the guiding member (15) and the head (13).

7. Unbalance vibrator as set forth in anyone of the preceding claims, characterized in that the locking member (12) and the dog (8) are arranged on the shaft (2) spaced from each other along the circumference and associated with end faces of the movable flyweight (5), facing each other and that the movable flyweight (5) comprises two parallel guiding rings (7), extending between its end faces and including the dog (8).

8. Unbalance vibrator as set forth in claim 7, characterized in that the dog (8) is a dog bolt screwed into a radial bore (9) of the shaft (2) and comprising a buffer ring (10) in the area of the guiding rings (7).

## Revendications

1. Vibrateur à balourd ayant un arbre rotatif et un élément volant relié de manière rigide à celui- ci, au moins un élément volant mobile généralement en forme de secteur et qui est librement rotatif relatif à l'arbre, et un toc d'entraînement coopérant avec l'élément volant mobile lors de la rotation de l'arbre, le toc entraînant l'élément volant mobile de sorte que dans l'un des sens de rotation de l'arbre, le balourd est plus grand, et que dans l'autre sens de rotation de l'arbre le balourd est plus petit, caractérisé par le fait qu'un élément d'arrêt (12) réglable selon la vitesse de rotation dans une position d'arrêt et dans une position de relâchement est prévu, et que dans la position d'arrêt de l'élément d'arrêt (12), l'élément volant mobile (5) est tenu en contacte avec le toc d'entraînement, et que l'élément d'arrêt (12) est disposé en position d'arrêt aussi longtemps que la vitesse de rotation de l'arbre (2) est supérieure à une vitesse de changement de transmission, avec laquelle le balourd plus grand engendre la même force d'excitation que le balourd plus petit avec sa vitesse de régime.

2. Vibrateur à balourd selon la revendication 1, caractérisé par le fait que la vitesse de changement de transmission est égale à la vitesse de surcharge pour le balourd plus grand.

3. Vibrateur à balourd selon la revendication 1, caractérisé par le fait que la vitesse de changement de transmission est inférieure à la vitesse de surcharge.

4. Vibrateur à balourd selon l'une quelconque des revendications 1 à 3, caractérisé par le fait que l'élément d'arrêt (12) est disposé à l'arbre (2).

5. Vibrateur à balourd selon la revendication 4, caractérisé par le fait que l'élément d'arrêt (12) est un boulon d'arrêt d'hystérésis chargé par ressort qui, dans un creux radial de l'arbre (2), est réglable radialement vers l'extérieur sous l'action de la force centrifuge et radialement vers l'intérieur sous la force d'un ressort (17), et que dans la position d'arrêt du boulon d'arrêt, la vitesse de changement de transmission est déterminée par le fait que la force centrifuge agissant sur le boulon d'arrêt est égale à la force de ressort agissant sur le boulon d'arrêt.

6. Vibrateur à balourd selon la revendication 5, caractérisé par le fait que le creux radial est un alésage à trou borgne (11) adapté au diamètre extérieur d'une tête (13) du boulon d'arrêt et ayant une extension radiale extérieure (14), qu'un élément de guidage (15) est introduit pour le boulon d'arrêt dans l'extension (14), et que le ressort (17) s'appuie sur l'élément de guidage (15) et sur la tête (13).

7. Vibrateur à balourd selon l'une quelconque des revendications précédentes, caractérisé par le fait que l'élément d'arrêt (12) et le toc d'entraînement (8) sont disposés à l'arbre (2), circonfé- rentiellement décalés, et adjoints aux fronts opposés de l'élément volant mobile (5) et que l'élément volant mobile (5) présente deux anneaux de guidage parallèles (7) qui s'étendent entre ses fronts et qui entourent le toc d'entraînement (8).

8. Vibrateur à balourd selon la revendication 7, charactérisé par le fait que le toc d'entraînement (8) est un boulon d'entraînement vissé dans un alésage radiale (9) de l'arbre (2) et qui, autour des anneaux de guidage (7), comporte un anneau de tampon (10).
